# EUROPÄISCHE PATENTSCHRIFT

(11) **EP 3 885 052 B1**
(45) Veröffentlichungstag und Bekanntmachung des Hinweises auf die Patenterteilung: **30.11.2022**
(21) Anmeldenummer: 20165261.7
(22) Anmeldetag: 24.03.2020
(51) Int. Cl.: B05C 5/02, B05C 11/10

(54) **RANDBESCHICHTUNG EINES PANEELS MIT EINEM BESCHICHTUNGSMEDIUM**
EDGE COATING OF A PANEL WITH A COATING MEDIUM
REVÊTEMENT DE BORD D'UN PANNEAU AU MOYEN D'UN REVÊTEMENT

(43) Veröffentlichungstag der Anmeldung: 29.09.2021
(73) Patentinhaber: Akzenta Paneele + Profile GmbH, 56759 Kaisersesch (DE)
(72) Erfinder: MADANOGLU, Yavuz, 56727 Mayen (DE)
(74) Vertreter: Michalski Hüttermann & Partner Patentanwälte mbB

(56) Entgegenhaltungen:
- DE-A1- 4 021 174
- DE-C2- 4 021 174

## Beschreibung

### Technisches Gebiet

Die Erfindung betrifft eine Beschichtungsvorrichtung für eine Beschichtungsanlage zur Randbeschichtung eines Paneels mit einem Beschichtungsmedium.

Auch betrifft die vorliegende Erfindung eine Beschichtungsanlage zur Randbeschichtung eines Paneels mit einem Beschichtungsmedium.

### Hintergrund der Erfindung

Bislang bekannt sind Beschichtungsanlagen, bei denen ein Beschichtungsmedium in einen Druckbehälter gepumpt wird. Ein Befördern des Mediums zum Beschichten geschieht anschließend durch den Druck des Druckbehälters zu einem Beschichtungskopf hin. Hierbei muss erst die Leitung zur Beförderung des Mediums entlüftet werden. Anschließend wird das Medium über einen Kugelhahn mit einem konstanten Druck an die Düse des Beschichtungskopfs gedrückt. Anschließend muss mit einem konstanten Unterdruck, der an dem Beschichtungskopf anliegt, das Medium abgesaugt werden. In dieser Weise entsteht ein Mediumfluss an der Düse des Beschichtungskopfs. Bei einer solchen Anlage ist die Mengenregulierung des Beschichtungsmediums manuell und kompliziert einstellbar.

DE 40 20 21 174 A1 betrifft eine Anlage zur Vakuumkantenbeschichtung von flachen Werkstücken, die von Förderern bewegt und durch Kantenbeschichtungskammern geführt werden, wobei mehrere Kantenbeschichtungskammern bedarfsgerecht an den Förderern beliebig im Abstand von einer einzigen Grundmaschine angeordnet sind, die Grundmaschine in getrennte Einzeleinrichtungen aufgegliedert ist, die in beliebiger Position zueinander unter der Transportebene der Förderer aufgestellt sind und wobei mittels Ventilen, Steuerungen, Regelungen ein automatischer Farbwechsel, eine automatische Reinigung sowie unterbrechungsfreie Filterwechsel oder Reinigungen und Notfallsicherungen verwirklicht sind.

### Beschreibung der Erfindung

Ausgehend von dieser Situation ist es eine Aufgabe der vorliegenden Erfindung, eine verbesserte Beschichtung von Paneelen zu ermöglichen. Insbesondere soll ein Aufwand bei der Beschichtung verringert werden, wobei gleichzeitig eine Qualität der Beschichtung verbessert werden soll.

Die Aufgabe der Erfindung wird durch die Merkmale des unabhängigen Hauptanspruchs gelöst. Vorteilhafte Ausgestaltungen sind in den Unteransprüchen angegeben. Sofern technisch möglich, können die Lehren der Unteransprüche beliebig mit den Lehren des Hauptanspruchs und der Unteransprüche kombiniert werden.

Demnach wird die Aufgabe gelöst durch eine Beschichtungsanlage zur Randbeschichtung eines Paneels mit einem Beschichtungsmedium. Die Beschichtungsanlage weist auf: ein Mediumsleitungsystem zum Führen eines Beschichtungsmediums, ein an das Mediumsleitungsystem angeschlossenes Pumpsystem zur Beförderung des Beschichtungsmediums und zumindest eine an das Mediumsleitungsystem angeschlossene Beschichtungsvorrichtung. Die Beschichtungsvorrichtung weist auf: zumindest eine Mediumsleitung zum Führen eines Beschichtungsmediums, mit einem Zulauf und einem Ablauf, wobei die Mediumsleitung eine Ausnehmung zum Einbringen eines Paneels in einen Beschichtungsmediumsstrom aufweist, und wobei die Mediumsleitung und die Ausnehmung derart ausgestaltet sind, dass durch einen Sog in Mediumflussrichtung das Beschichtungsmedium auf den Rand des Paneels aufbringbar ist, und wobei das Pumpsystem eine dem Ablauf in Mediumflussrichtung nachgeordnete Unterdruckvorrichtung aufweist, wobei die Unterdruckvorrichtung ausgestaltet ist, einen Unterdruck an dem Ablauf zu erzeugen.

Bei der Beschichtungsanlage können ein oder mehrere Beschichtungsvorrichtungen eingesetzt werden. Beispielsweise kann die Verwendung zweier zueinander beabstandet angeordneter Beschichtungsvorrichtungen an der Beschichtungsanlage vorteilhaft sein, wobei die Beschichtungsvorrichtungen an einer Förderstraße des Paneels beabstandet zueinander sein können. Die Beschichtungsvorrichtungen können beispielsweise so an der Förderstraße angeordnet sein, dass das Paneel zunächst über eine erste Beschichtungsvorrichtung an seinem Rand beschichtet wird und im Anschluss das Paneel an einer zweiten Beschichtungsvorrichtung erneut mit einer weiteren Schicht überzogen wird, welche auf der ersten Schicht liegt.

Offenbart wird auch ein Beschichtungsverfahren zur Randbeschichtung eines Paneels mit einem Beschichtungsmedium. Das Verfahren weist folgende Verfahrensschritte auf:
- Einbringen eines Rands des Paneels in einen Beschichtungsmediumsstrom über eine Ausnehmung einer Beschichtungsvorrichtung gemäß der Erfindung oder nach zumindest einer der modifizierten Ausführungsformen der Erfindung.
- Befördern, mittels einer einem Zulauf der Beschichtungsvorrichtung in Mediumflussrichtung vorgeordneten Pumpe, des Beschichtungsmediums zu dem Zulauf der Beschichtungsvorrichtung. Die Pumpe ist nach zumindest einer der modifizierten Ausführungsformen der Erfindung ausgestaltet.
- Befördern, mittels einer einem Ablauf der Beschichtungsvorrichtung in Mediumflussrichtung nachgeordneten Unterdruckvorrichtung, eines Beschichtungsmediums innerhalb der Beschichtungsvorrichtung. Die Unterdruckvorrichtung ist nach zumindest einer der modifizierten Ausführungsformen der Erfindung ausgestaltet.

Das offenbarte Verfahren kann Verfahrensschritte entsprechend Merkmalen der Beschichtungsanlage gemäß der Erfindung oder nach zumindest einer der modifizierten Ausführungsformen der Erfindung aufweisen.

Die Verfahrensschritte des Verfahrens werden in einer Reihenfolge entsprechend der Mediumflussrichtung durchgeführt. Es ist bevorzugt, dass die Reihenfolge von Verfahrensschritten, soweit nicht technisch in einer expliziten Reihenfolge erforderlich, variiert werden kann. Besonders bevorzugt ist jedoch die vorgenannt beschriebene Reihenfolge der Verfahrensschritte.

Nachfolgend werden Aspekte des beanspruchten Erfindungsgegenstandes erläutert und weiter nachfolgend bevorzugte modifizierte Ausführungsformen der Erfindung beschrieben. Erläuterungen, insbesondere zu Vorteilen und Definitionen von Merkmalen, sind dem Grunde nach beschreibende und bevorzugte, jedoch nicht limitierende Beispiele. Sofern eine Erläuterung limitierend ist, wird dies ausdrücklich erwähnt. Sofern Wertebereiche genannt werden, so gelten diese einschließlich der genannten Werte.

Ein Aspekt der vorliegenden Erfindung ist es also, das Beschichtungsmedium durch die Beschichtungsvorrichtung zur Grundmaschine hin zu saugen. Hierdurch kann mit Vorteil ein komplizierter Aufbau der Beschichtungsanlage verringert werden, sowie die Güte der Beschichtung auf dem Paneel verbessert werden.

In anderen Worten, durch das Durchsaugen des Mediums an der Beschichtungsvorrichtung mit dem Vakuum erhält man als großen Vorteil, dass die Beschichtung homogen ist. An der Vorrichtung selbst besteht der Vorteil durch ihren Aufbau, dass das Medium lediglich geringfügig antrocknen kann und geringe Verwirbelungen erzielt werden, d. h. es wird eine mediumschonende und energieeffiziente Beschichtung erzielt. Auch ist die Vorrichtung wenig anfällig gegenüber Staub und Dreck, was beispielsweise im Zusammenhang mit einer Beschichtung in einem Doppelendprofiler relevant ist. Weiterhin wird mit der Vorrichtung bei Lacken ein Verkleben und Verschmutzen von Transportbänder-Ketten-Kettenplatten-Nocken erheblich reduziert oder verhindert, wodurch ein aufwändiges Reinigen und Warten erheblich reduziert oder vermieden werden kann.

Mit dem einfacheren Aufbau wird ebenfalls weniger Fehleranfälligkeit erzielt. Auch ist der Aufwand bei Wartung und Reinigung geringer. Der einfache Aufbau der Beschichtungsvorrichtung ohne eine Düse ist weniger verstopfungsanfällig. Auch dies bevorteilt eine einfache Reinigung und Wartung. Weiterhin kann die Beschichtungsvorrichtung kompakter ausgebildet werden. Beispielsweise kann eine Beschichtungskopf-Breite mit Aufnahme in einem Bereich von 15 cm bis 20 cm vermieden werden. Ein Austausch und auch ein Aufrüsten bestehender Anlagen ist somit sehr leicht.

Zuletzt kann bereits durch die Beschichtungsvorrichtung bevorteilt werden, dass die gesamte Beschichtungsanlage platzsparender ausgestaltet werden kann. Auch geringere Leitungsquerschnitte als 50 mm bis 60 mm im Bereich des Förderkreislaufs, in dem Unterdruck beaufschlagt wird, sind wählbar, so dass weniger Austrocknen des Beschichtungsmediums in den Leitungen auftritt. Auch können kleinere Margen ohne größeren Ausschuss produziert werden. Weiterhin besteht eine Unabhängigkeit von einer pulsationsarmen Fördertechnik, welche kompliziert und fehleranfällig ist. Weiterhin muss weniger auf eine Beachtung eines konstanten Drucks im Förderkreislauf der Beschichtungsanlage geachtet werden. Auch kann auf viele Sensoren verzichtet werden.

Die Unterdruckvorrichtung ist vorzugsweise ein Seitenkanalverdichter. Der bevorzugte Seitenkanalverdichter ist eine besondere Bauart eines Verdichters. Er dient dazu, Luft oder andere Gase zu verdichten oder abzusaugen. Beispielhaft und nicht limitierend ist seitlich von einem Schaufellaufrad über seinen fast gesamten Umfang ein Kanal angebracht. Das Gas kann von den durch die Blätter abgetrennten Bereichen des Schaufelrades zum Kanal und wieder zurückströmen. Durch ein schnell rotierendes Schaufellaufrad wird Luft angesaugt, die anschließend durch Zentrifugalkraft nach außen gedrückt wird, wodurch eine Verdichtung zu Stande kommt. Die Luft strömt dann über den Seitenkanal wieder zurück nach innen und wird zwischen zwei weiteren Schaufeln erneut beschleunigt und nach außen komprimiert. Durch diese mehrfachen Verdichtungen lassen sich im Vergleich zu einem Ventilator höhere Differenzdrücke erzeugen. Es können allerdings auch ähnliche Systeme zu einem Seitenkanalverdichter als Unterdruckvorrichtung ausgebildet sein.

Gemäß einer modifizierten Ausführungsform der Erfindung ist vorgesehen, dass das Paneel ein befördertes Paneel ist. Die Beförderungsrichtung des Paneels kann beliebig sein. Das Paneel kann beispielsweise eine Holzdiele sein. Die Beförderungsgeschwindigkeit wird beispielsweise an die Beschaffenheit einer Beschichtungsanlage, die Eigenschaften des Beschichtungsmediums und eine Geschwindigkeit des Mediumflusses angepasst.

Gemäß einer modifizierten Ausführungsform der Erfindung ist vorgesehen, dass die Mediumsleitung und die Ausnehmung derart ausgestaltet sind, dass bei einem Mediumsdruck an der Ausnehmung in einem Bereich von 3,5 × 10^3 Pa bis 5,5 × 10^3 Pa, vorzugsweise bei einem Mediumsdruck von 5 × 10^3 Pa, das Beschichtungsmedium auf den Rand des Paneels aufbringbar ist. Hierbei hat sich herausgestellt, dass eine besonders homogene Beschichtung des Paneels ermöglicht wird. Hierzu ist bevorzugt, dass das Beschichtungsmedium mit einem Zulaufdruck von 10^4 Pa bis 2 × 10^4 Pa in den Zulauf der Beschichtungsvorrichtung befördert wird. Ein derart geringer Zulaufdruck reduziert das Risiko, dass das Beschichtungsmedium unbeabsichtigt in beschichtender Weise auf das per Sog zu beschichtende Paneel gelangt. Dennoch ist dieser vorteilige Zulaufdruck ausreichend, um das Beschichtungsmedium mittels des Sogs derart durch die Beschichtungsvorrichtung zu fördern, dass ein Paneel in gewünschter Weise beschichtet werden kann.

In anderen Worten sind 3,5 × 10^3 Pascal umgerechnet 35 Millibar. 5,5 × 10^3 Pascal sind umgerechnet 55 Millibar. 5 × 10^3 Pascal sind umgerechnet 50 Millibar. 10^4 Pascal sind umgerechnet 0,1 Bar. 2 × 10^4 Pascal sind umgerechnet 0,2 Bar.

Gemäß einer modifizierten Ausführungsform der Erfindung ist vorgesehen, dass die Ausnehmung und ein Mediumsleitungquerschnitt ein Aspektverhältnis derart zueinander aufweisen und die Mediumsleitung derart verläuft, dass durch einen Sog in Mediumflussrichtung das Beschichtungsmedium auf den Rand des Paneels aufbringbar ist, insbesondere dass bei einem Mediumsdruck in einem Bereich von 3,5 × 10^3 Pa bis 5,5 × 10^3 Pa, vorzugsweise bei einem Mediumsdruck von 5 × 10^3 Pa, das Beschichtungsmedium auf den Rand des Paneels aufbringbar ist. Dies sind weitere Merkmale, die eine besonders homogene Beschichtung bevorteilen.

Gemäß einer modifizierten Ausführungsform der Erfindung ist vorgesehen, dass die Ausnehmung an einer Außenbiegung eines bogenförmigen oder abgeknickten Mediumsleitungabschnitts angeordnet ist. Dies ermöglicht ein einfaches Befördern des Paneels an der eine Öffnung bildenden Ausnehmung der Beschichtungsvorrichtung vorbei und bevorteilt gleichzeitig ein kontrolliertes Aufbringen von Beschichtungsmedium auf das Paneel.

Gemäß einer modifizierten Ausführungsform der Erfindung ist vorgesehen, dass der bogenförmige oder abgeknickte Mediumsleitungabschnitt einen spitzen Innenwinkel aufweist, wobei ein Zulaufstück, welches sich von dem Zulauf bis zu der Ausnehmung erstreckt, im über den Zulauf angeschlossenen Zustand der Mediumsleitung sich vertikal erstreckt. Hierdurch wird mit Vorteil ein Auslaufen des Beschichtungsmediums aus der Beschichtungsvorrichtung verringert.

Gemäß einer modifizierten Ausführungsform der Erfindung ist vorgesehen, dass die Mediumsleitung U-förmig mit zwei Schenkeln ausgebildet ist, wobei insbesondere das Zulaufstück ein erster Schenkel ist und ein sich in Mediumflussrichtung von der Ausnehmung bis zu dem Auflauf erstreckendes Ablaufstück ein zweiter Schenkel ist. Eine solche U-förmige Ausgestaltung, bei der ein Zulauf beispielsweise vertikal oder zumindest in einer Höhe aufsteigend bis zu der Ausnehmung erfolgt, bevorteilt eine gute Steuerung des Mediumflusses und des Drucks. Gleichzeitig wird ein Abfließen des Beschichtungsmediums in Mediumflussrichtung durch diese Ausgestaltung besonders bevorteilt. Auch ist eine Installation einer derart ausgestalteten Beschichtungsvorrichtung in einer Anlage zur Beschichtung einfacher. In anderen Worten, durch die Form der Beschichtungsvorrichtung, welche mit einer relativ zu anderen Komponenten der Beschichtungsanlage höheren Montage kombiniert werden kann, kann das Beschichtungsmedium einfach zurück in die Grundmaschine laufen. Hierbei ist eine ähnliche Funktionsweise wie bei einem Überlauf gegeben.

Gemäß einer modifizierten Ausführungsform der Erfindung ist vorgesehen, dass ein Randprofil der Ausnehmung formschlüssig an den Rand des Paneels angepasst ausgestaltet ist, wobei insbesondere das Randprofil der Ausnehmung als Gegenprofil zu einem Profil des Rands des Paneels angepasst ausgestaltet ist. Dies bevorteilt ein gleichmäßigeres Beschichten des Paneels, wobei gleichzeitig ein Austreten des Mediums aus der Ausnehmung reduziert oder verhindert werden kann.

Gemäß einer modifizierten Ausführungsform der Erfindung ist vorgesehen, dass zwei Mediumsleitungen zum Führen des Beschichtungsmediums vorgesehen sind. Dies kann vorteilhaft sein, um größere Flächen des Paneels gleichzeitig zu beschichten, und gleichzeitig einen Leitungsquerschnitt geringer zu halten, um so einen kontrollierteren Mediumfluss zu erzielen.

Gemäß einer modifizierten Ausführungsform der Erfindung ist vorgesehen, dass Mediumsleitungquerschnitt des Mediumsleitungsystems ausgestaltet ist, einen Unterdruck an dem Ablauf zu erzeugen. Das vorgenannte Merkmal kombiniert mit der bevorzugten Beschichtungsvorrichtung hat Vorteile für den Einbau an einem Profilierer, d. h. einer Transportband-Kette: Bei der Beschichtungsvorrichtung wird das Medium nahezu druckfrei unten reingedrückt und dann durch das Vakuum durchgesaugt. Hierdurch ist die Anlage spuckfrei, d. h. es kann kein Beschichtungsmedium aus der Ausnehmung rausspritzen. Ein Vermeiden von rausspritzendem Beschichtungsmedium kann selbst dann gewährleistet werden wenn das Vakuum durch einen Fehler ausfällt. Durch das Durchsaugen des Mediums an der Beschichtungsvorrichtung mit Unterdruck hat man auch den Vorteil, dass die Beschichtung homogen ist. Weiterhin besteht keine Abhängigkeit von einer pulsationsarmen Fördertechnik, die kompliziert und fehleranfällig ist.

Gemäß einer modifizierten Ausführungsform der Erfindung ist vorgesehen, dass in Mediumflussrichtung zwischen der Unterdruckvorrichtung und dem Ablauf ein Abscheidesystem zwischengeschlossen ist, wobei das Abscheidesystem ausgestaltet ist zum Abschneiden von der Unterdruckvorrichtung zugeführtem Gas von dem Beschichtungsmedium. Das Abscheidesystem verbessert eine Qualität des Beschichtungsmediums im Förderkreislauf der Beschichtungsanlage.

Gemäß einer modifizierten Ausführungsform der Erfindung ist vorgesehen, dass das Abscheidesystem aufweist ein Siebsystem zum trennenden Filtern des Beschichtungsmediums von dem Gas. Dies ist eine einfache und kostengünstige Möglichkeit zum Abtrennen des Beschichtungsmediums vom Gas. Weiterhin ist ein Siebsystem leichter zu reinigen und zu warten.

Gemäß einer modifizierten Ausführungsform der Erfindung ist vorgesehen, dass das Abscheidesystem aufweist einen Deckel zum Zugänglichmachen des Abscheidesystems. Beispielsweise kann der Deckel aus Acrylglas bestehen. Ein solcher Deckel ermöglicht die Einsicht in die Anlage im Betrieb und ermöglicht gleichzeitig, dass das Abscheidesystem leicht gereinigt werden kann.

Gemäß einer modifizierten Ausführungsform der Erfindung ist vorgesehen, dass in Mediumflussrichtung zwischen dem Abscheidesystem und dem Zulauf eine Pumpe des Pumpsystems zwischengeschlossen ist, wobei die Pumpe ausgestaltet ist zum dosierbaren Befördern des Beschichtungsmediums bis zu dem Zulauf. Die Pumpe ermöglicht eine schonende Förderung für das Medium zur Beschichtung. Auch können sehr geringe Mengen stufenlos gefördert werden können. Beides sind Vorteile der Pumpe, die erlauben, dass das Medium nicht schäumt und das der Beschichtungsprozess eine homogene Beschichtung guter Qualität zur Verfügung stellt. Auch wird die Wartung und Reinigung der gesamten Anlage verbessert bzw. erleichtert.

Gemäß einer modifizierten Ausführungsform der Erfindung ist vorgesehen, dass die Pumpe eine scherkraftfreie Pumpe ist. Bevorzugt und nicht limitierend ist die Pumpe eine Schlauchpumpe, wobei die Schlauchpumpe insbesondere einen Schlauch mit chlorsulfoniertem Polyethylen (CSM) aufweist, wobei insbesondere der Schlauch aus CSM besteht. Bei einer Schlauchpumpe handelt es sich um ein mögliches Ausführungsbeispiel einer scherkraftfreien Pumpe, bei der die Vorteile auftreten, welche im Zusammenhang mit der vorbeschriebenen Ausführungsform beschrieben wurden. Bei dem Schlauch aus CSM, bzw. aufweisend CSM, hat sich mit Vorteil herausgestellt, dass eine besonders hohe Beständigkeit gegenüber dem Beschichtungsmedium besteht. Eine scherkraftfreie Pumpe hat den Vorteil, dass das Beschichtungsmedium nicht geschäumt wird und somit die Beschichtungsqualität erhöht wird.

Grundsätzlich sind jedoch auch andere Pumpen möglich, beispielsweise eine Doppelmembranpumpe oder ähnlich wirkende Pumpen.

Gemäß einer modifizierten Ausführungsform der Erfindung ist vorgesehen, dass die Pumpe, und insbesondere ein Mediumsleitungquerschnitt des Mediumsleitungsystems, ausgestaltet ist, das Beschichtungsmedium derart zu befördern, dass der Zulauf mit dem Beschichtungsmedium mit einem Zulaufdruck größer/gleich dem Mediumsdruck an der Ausnehmung, bevorzugt mit einem Zulaufdruck größer/gleich 3,5 × 10^3 Pa, besonders bevorzugt mit einem Zulaufdruck von 10^4 Pa bis 2 × 10^4 Pa, speist. Der Volumenstrom des Beschichtungsmediums wird derart eingestellt, beispielsweise durch die Leitungsdimensionierung, dass das Beschichtungsmedium im Wirkungsbereich der Ausnehmung schneller abgesaugt wird als es im Wirkungsbereich des Zulaufs zugeführt wird, um ein zu schnelles Einführen des Beschichtungsmedium in die Beschichtungsvorrichtung zu vermeiden. Die Dimensionierung der Mediumleitungsquerschnitte kann unter Berücksichtigung des Aspekts erfolgen, dass das Beschichtungsmedium bei kleineren Mediumsleitungsquerschnitten weniger schäumt. Auch ist eine schonendere Beförderung bevorzugt. Auch können kleinere Mengen in der Anlage, beispielsweise für kleinere Chargen befördert werden. Weiterhin besteht der Vorteil, dass das Beschichtungsmedium in die Beschichtungsvorrichtung nahezu druckfrei reingedrückt wird. Dies ermöglicht wiederum ein besseres Kontrollieren eines Mediumflusses im Bereich der Ausnehmung durch den erzeugten Sog.

Gemäß einer modifizierten Ausführungsform der Erfindung ist vorgesehen, dass in Mediumflussrichtung zwischen dem Abscheidesystem, insbesondere zwischen der Pumpe, und dem Zulauf ein Erhitzer zwischengeschlossen ist, wobei der Erhitzer ausgestaltet ist zum Erhitzen des Beschichtungsmediums auf eine Temperatur in einem Bereich von 30 °C bis 45 °C. In diesem Temperaturbereich wird eine Schaumentwicklung des Beschichtungsmediums wesentlich reduziert oder vermieden, wodurch eine Funktion der Beschichtungsanlage deutlich verbessert wird und Ausfälle vermieden werden können. Weiterhin besteht der Vorteil, dass unabhängig von der Raumtemperatur immer bei gleichbleibender Auftragsmenge homogen beschichtet werden kann.

### Kurze Beschreibung der Zeichnungen

Nachfolgend wird die Erfindung unter Bezugnahme auf die anliegenden Zeichnungen anhand bevorzugter Ausführungsbeispiele näher erläutert. Die Formulierung Figur ist in den Zeichnungen mit Fig. abgekürzt.

In den Zeichnungen zeigen
- Figur 1: eine schematische Ansicht der Beschichtungsvorrichtung gemäß einem bevorzugten Ausführungsbeispiel der Erfindung;
- Figur 2: eine andere schematische Ansicht der Beschichtungsvorrichtung gemäß dem bevorzugten Ausführungsbeispiel der Erfindung;
- Figur 3: eine schematische Ansicht einer Beschichtungsanlage gemäß einem bevorzugten Ausführungsbeispiel der Erfindung;
- Figur 4: eine schematische Ansicht einer Beschichtungsanlage gemäß Stand der Technik; und
- Figur 5: ein Flussdiagramm eines beispielhaften Beschichtungsverfahrens.

### Detaillierte Beschreibung der Ausführungsbespiele

Die beschriebenen Ausführungsbeispiele sind lediglich Beispiele, die im Rahmen der Ansprüche auf vielfältige Weise modifiziert und/oder ergänzt werden können. Jedes Merkmal, das für ein bestimmtes Ausführungsbeispiel beschrieben wird, kann eigenständig oder in Kombination mit anderen Merkmalen in einem beliebigen anderen Ausführungsbeispiel genutzt werden. Jedes Merkmal, das für ein Ausführungsbeispiel einer bestimmten Anspruchskategorie beschrieben wird, kann auch in entsprechender Weise in einem Ausführungsbeispiel einer anderen Anspruchskategorie eingesetzt werden.

Figur 1 zeigt eine schematische Ansicht der Beschichtungsvorrichtung 1 gemäß einem bevorzugten Ausführungsbeispiel der Erfindung. Die Beschichtungsvorrichtung 1 ist zur Randbeschichtung eines Paneels 2 mit einem Beschichtungsmedium B geeignet. Das Paneel 2 wird während der Beschichtung in eine Beförderungsrichtung befördert (siehe Fig. 3). Die Beförderungsrichtung und -geschwindigkeit kann in Anpassung an eine Geschwindigkeit des Mediumflusses des Beschichtungsmediums B angepasst werden.

Die Beschichtungsvorrichtung 1 gemäß dem Ausführungsbeispiel weist auf: zwei Mediumsleitungen 3, jeweils ausgestaltet zum Führen des Beschichtungsmediums B, und jeweils versehen mit einem Zulauf 3a und einem Ablauf 3b. Zulauf 3a und Ablauf 3b werden an einen Beschichtungsmedium-Kreislauf einer Beschichtungsanlage 100 (siehe Fig. 3) angeschlossen. Das Beschichtungsmedium B fließt durch jede der Mediumsleitungen 3 in eine Mediumflussrichtung M. Die Mediumsleitungen 3 können einzeln oder zusammen, beispielsweise über ein y-förmiges Verbindungsstück an den Beschichtungsmedium-Kreislauf angeschlossen werden. Die Beschichtungsvorrichtung 1 kann beispielsweise eine Gesamtbreite von 20 mm aufweisen. Der Leitungsdurchmesser im Bereich des Ablaufs 3b oder des Ablaufstücks 3B kann 19 mm bei den Mediumsleitungen 3 betragen.

Jede der Mediumsleitungen 3 weist eine Ausnehmung 3c zum Einbringen des Paneels 2 in einen Beschichtungsmediumsstrom auf. Das Paneel 2 wird gemäß dem Ausführungsbeispiel dabei mit einer Kante in den Beschichtungsmediumsstrom des Beschichtungsmediums B eingebracht. Das Beschichtungsmedium B fließt an der Kante des Paneels 2 vorbei und benetzt eine Oberfläche des Paneels 2 im Bereich dieser Kante.

Die Mediumsleitung 3 und die Ausnehmung 3c sind derart ausgestaltet, dass durch einen Sog in Mediumflussrichtung M das Beschichtungsmedium B auf den Rand 2a des Paneels 2 aufbringbar ist. Der Rand 2a umfasst die vorbeschriebene Kante. Insgeheim ist ein Randprofil der Ausnehmung 3c formschlüssig an den Rand 2a des Paneels 2 angepasst ausgestaltet. In Fig. 1 ist dabei ersichtlich, dass das Randprofil der Ausnehmung 3c als Gegenprofil zu einem Profil des Rands 2a des Paneels 2 angepasst ausgestaltet ist. Der vorbeschriebene Sog in Mediumflussrichtung M bevorteilt einen gleichmäßigen Mediumfluss und ein blasenfreies Befördern und Beschichten des Paneels 2.

Die Mediumsleitung 3 und die Ausnehmung 3c sind derart ausgestaltet, dass ein als Sog wirkender Mediumsdruck an der Ausnehmung 3c in einem Bereich von 3,5 × 10^3 Pa bis 5,5 × 10^3 Pa für das Beschichtungsmedium B am Rand 2a des Paneels 2 erzeugt wird. Besonders bevorzugt ist ein Mediumsdruck von 5 × 10^3 Pa. Hierbei tragen zu dem gewünschten Mediumsdruck ein Aspektverhältnis der Ausnehmung 2a und eines Mediumsleitungquerschnitt bei, sowie die konstruktive Ausgestaltung der Mediumsleitung 3.

Hierzu ist bevorzugt, dass das Beschichtungsmedium B mit einem Zulaufdruck von 10^4 Pa bis 2 × 10^4 Pa in den Zulauf 3a der Beschichtungsvorrichtung 1 befördert wird. Ein derart geringer Zulaufdruck reduziert das Risiko, dass das Beschichtungsmedium B unbeabsichtigt in beschichtender Weise auf das per Sog zu beschichtende Paneel 2 gelangt. Dennoch ist dieser vorteilige Zulaufdruck ausreichend, um das Beschichtungsmedium B mittels des Sogs derart durch die Beschichtungsvorrichtung 1 zu fördern, dass ein Paneel 2 in gewünschter Weise beschichtet werden kann.

Die Ausnehmung 3c ist an einer Außenbiegung eines abgeknickten Mediumsleitungabschnitts angeordnet. Der abgeknickte Mediumsleitungabschnitt weist einen spitzen Innenwinkel (alpha) auf, wobei der Innenwinkel (alpha) von einem Ablaufstück 3B und einem Zulaufstück 3A eingeschlossen ist. Das Zulaufstück 3A, welches sich von dem Zulauf 3a bis zu der Ausnehmung 3c erstreckt, erstreckt sich vertikal im über den Zulauf 3a angeschlossenen Zustand der Mediumsleitung 3. Der Zulauf 3a ist dann an die Beschichtungsanlage 100 der Fig. 3 angeschlossen.

Die Mediumsleitung 3 gemäß dem Ausführungsbeispiel ist U-förmig mit zwei Schenkeln ausgebildet, wobei das Zulaufstück 3A ein erster Schenkel ist und das sich in Mediumflussrichtung M von der Ausnehmung 3c bis zu dem Auflauf 3b erstreckende Ablaufstück 3B ein zweiter Schenkel ist.

Figur 2 zeigt eine andere schematische Ansicht der Beschichtungsvorrichtung 1 gemäß dem bevorzugten Ausführungsbeispiel der Erfindung. Hierbei können die beiden Mediumsleitungen 3 aus einer anderen Perspektive betrachtet werden.

Figur 3 zeigt eine schematische Ansicht einer Beschichtungsanlage 100 gemäß einem bevorzugten Ausführungsbeispiel der Erfindung.

Die Beschichtungsanlage 100 weist auf: ein Mediumsleitungsystem 30 zum Führen des Beschichtungsmediums B; ein an das Mediumsleitungsystem 30 angeschlossenes Pumpsystem zur Beförderung des Beschichtungsmediums B; und eine an das Mediumsleitungsystem 30 angeschlossene Beschichtungsvorrichtung 1 wie zuvor beschrieben. Das Mediumsleitungsystem 30 weist mehrere Ventile 80 auf. Teil des Mediumsleitungsystems 30 ist zudem ein Beschichtungsmediumbehälter 90, gefüllt mit dem Beschichtungsmedium B.

Das Pumpsystem weist eine dem Ablauf in Mediumflussrichtung M nachgeordnete Unterdruckvorrichtung 40 auf, wobei die Unterdruckvorrichtung 40 und ein Mediumsleitungquerschnitt des Mediumsleitungsystems 30 ausgestaltet sind, einen Unterdruck an dem Ablauf 3b zu erzeugen, also um den Sog hinter der Ausnehmung 3c zu erzeugen.

In Mediumflussrichtung M zwischen der Unterdruckvorrichtung 40 und dem Ablauf 3b ist ein Abscheidesystem 50 zwischengeschlossen. Das Abscheidesystem 50 ist ausgestaltet zum Abschneiden von der Unterdruckvorrichtung 40 zugeführtem Gas von dem Beschichtungsmedium B. Das Abscheidesystem 50 weist ein Siebsystem 51 zum trennenden Filtern des Beschichtungsmediums B von dem Gas auf. Das Abscheidesystem 50 weist zudem einen Deckel 52 aus Acrylglas auf, welcher Teil eines Gehäuses 53 des Abscheidesystems 50 ist. Der Deckel 52 kann geöffnet werden, um das Abscheidesystem 50 zu reinigen oder einen Produktionsablauf in dem Abscheidesystem 50 einzusehen. Weiterhin weist das Abscheidesystem 50 eine Führungswand 54 auf, welche ausgestaltet ist zum Führen des Gas-Beschichtungsmedium-Gemischs zu dem Siebsystem 51.

In Mediumflussrichtung M zwischen dem Abscheidesystem 50 und dem Zulauf 3a ist eine als beispielhaft scherkraftfreie Pumpe 60 ausgebildete Pumpe 60 des Pumpsystems zwischengeschlossen, wobei die scherkraftfreie Pumpe 60 ausgestaltet ist zum dosierbaren Befördern des Beschichtungsmediums B bis zu dem Zulauf 3a. Die scherkraftfreie Pumpe 60 ist eine Schlauchpumpe, wobei die Schlauchpumpe einen Schlauch mit chlorsulfoniertem Polyethylen (CSM) aufweist. Grundsätzlich möglich sind auch andere Pumpen.

Die scherkraftfreie Pumpe 60 und ein Mediumsleitungquerschnitt des Mediumsleitungsystems 30 sind ausgestaltet, das Beschichtungsmedium B derart zu befördern, dass der Zulauf 3a mit dem Beschichtungsmedium B mit einem Zulaufdruck größer/gleich dem Mediumsdruck an der Ausnehmung 3c, beispielsweise mit einem Zulaufdruck größer 10^4 Pa, speist.

In Mediumflussrichtung M zwischen dem Abscheidesystem 50, d. h. zwischen der scherkraftfreien Pumpe 60, und dem Zulauf 3a ist ein Erhitzer 70 zwischengeschlossen. Der Erhitzer 70 ist ausgestaltet zum Erhitzen des Beschichtungsmediums B auf eine Temperatur in einem Bereich von 30 °C bis 45 °C.

Figur 4 zeigt eine schematische Ansicht einer Beschichtungsanlage gemäß Stand der Technik. Die Beschichtungsanlage weist in ihrem Mediumsleitungsystem einen Mediumbehälter 1400 auf, welcher den Kreislauf mit dem Medium zum Beschichten eines Paneels 2 speist. Als Teil des Mediumsleitungsystems sind mehrere Ventile 1700 vorgesehen, wobei nachfolgend Ventile mit besonderen Funktionen näher beschrieben werden. Bei der Beschichtungsanlage gemäß Stand der Technik wird das Medium aus einer Grundmaschine 1100 mit einer als Doppelmembranpumpe ausgestalteten Unterdruckvorrichtung 1200 durch einen als Mediumfilter 1300 ausgestalteten Filter gesaugt. Anschließend wird das Medium in einen Druckbehälter mit einer Pumpe 1500 gepumpt, welcher ein Pulsationsdämpfer 1600 ist. Ein Befördern des Mediums zum Beschichten geschieht anschließend durch den Druck des Druckbehälters zu einem Beschichtungskopf 1000 hin. Hierbei muss erst die Leitung zur Beförderung des Mediums entlüftet werden. Anschließend wird das Medium über einen Kugelhahn 1800, welcher als Dosierhahn ausgestaltet ist, mit einem konstanten Druck an die Düse am Beschichtungskopf 1000 gedrückt. Anschließend muss mit einem konstanten Unterdruck, der an dem Beschichtungskopf 1000 anliegt, das Medium abgesaugt werden. In dieser Weise entsteht ein Mediumfluss an der Düse des Beschichtungskopfs 1000. Die Beschichtungsanlage läuft anschließend in einem stationären Zustand. Hierbei wird das Medium im Kreislauf der Beschichtungsanlage gepumpt. Hierbei trennt die Grundmaschine 1100 das Medium zur Beschichtung des Paneels 2 und ein im Unterdruck gehaltenes Gas, das zum Beschichten und für den Zyklus benötigt wird. Wenn nun ein Paneel 2 an dem Beschichtungskopf 1000 vorbeigefahren wird, kann in einem Beschichtungsbereich des Beschichtungskopfs 1000, d. h. der Düse, das Vakuum das Medium nicht mehr absaugen und das Paneel 2 wird beschichtet, d. h. lackiert. Das überschüssige Medium wird abgesaugt und geht zurück in den Kreislauf. Die Mengenregulierung ist hierbei manuell und kompliziert einstellbar. Der Mediumsdruck im Beschichtungskopf 1000 liegt zwischen 15 × 10^4 Pa bis 20 × 10^4 Pa, um sicherzustellen, dass das Paneel 2 ohne Abrisse mit dem Beschichtungsmedium bespritzt beziehungsweise beschichtet wird. Abhängig von einer Schaumbildung durch das Bespritzen erfolgt eine ungleichmäßige Beschichtung auf dem Paneel 2.

Figur 5 zeigt ein Flussdiagramm eines beispielhaften Beschichtungsverfahrens.

Gemäß einem Verfahrensschritt mit der Referenznummer "S100" erfolgt ein Einbringen eines Rands 2a des Paneels 2 in einen Beschichtungsmediumsstrom über eine Ausnehmung 3c der Beschichtungsvorrichtung 1.

Gemäß einem Verfahrensschritt mit der Referenznummer "S200" erfolgt ein Befördern, mittels einer einem Zulauf der Beschichtungsvorrichtung 1 in Mediumflussrichtung M vorgeordneten scherkraftfreien Pumpe 60, des Beschichtungsmediums B zu dem Zulauf 3a der Beschichtungsvorrichtung 1. Hierbei wird das Medium mit einer Schlauchpumpe aus dem Abscheidesystem 50 gesaugt, und wird durch den als Durchlauferhitzer ausgestalteten Erhitzer 70 zur Beschichtungsvorrichtung 1 gepumpt. Das Beschichtungsmedium B wird dabei nahezu drucklos bis zu dem Zulauf 3a der Beschichtungsvorrichtung 1 gepumpt.

Gemäß einem Verfahrensschritt mit der Referenznummer "S300" erfolgt ein Befördern, mittels einer einem Ablauf der Beschichtungsvorrichtung 1 in Mediumflussrichtung M nachgeordneten Unterdruckvorrichtung 40, des Beschichtungsmediums B innerhalb der Beschichtungsvorrichtung 1. In anderen Worten, es wird unter Beaufschlagung eines Unterdrucks das Beschichtungsmedium B durch die Beschichtungsvorrichtung 1 zum Abscheidesystem 50 hin gesaugt.

Anschließend wird, gemäß einem Schritt mit der Referenznummer "S400", von dem Abscheidesystem 50 das Beschichtungsmedium B von einem mit Unterdruck beaufschlagten Gas getrennt. Das Medium kann durch das als Siebkorb ausgestaltete Siebsystem 51 schonend gefiltert werden und das Medium im Kreislauf der Beschichtungsanlage 100 gefördert werden.

Im Betrieb der Beschichtungsanlage 100 entsteht an der Ausnehmung 3c der Beschichtungsvorrichtung 1, welche mit Gegenprofil zum Lackierbereich des Paneels 2 ausgestaltet ist, ein Luft- Medium Gemisch. Wenn nun an der Beschichtungsvorrichtung 1 ein Paneel 2 vorbeigefahren wird -unabhängig von einer Laufrichtung - wird das Paneel 2 in seinem Beschichtungsbereich durch Anströmung des Luft-Medium Gemisches beschichtet, d. h. lackiert. Das überschüssige Medium wird abgesaugt und geht zurück in den Kreislauf der Beschichtungsanlage 100. Die Mengenregulierung des Beschichtungsmediums ist dabei voll automatisiert.

### Bezugszeichenliste

- 1: Beschichtungsvorrichtung
- 2: Paneel
- 2a: Rand des Paneels
- 3: Mediumsleitung
- 3a: Zulauf
- 3A: Zulaufabschnitt
- 3b: Ablauf
- 3B: Ablaufabschnitt
- 3c: Ausnehmung
- 30: Mediumsleitungsystem

- 40: Unterdruckvorrichtung
- 50: Abscheidesystem
- 51: Siebsystem
- 52: Deckel
- 53: Gehäuse
- 54: Führungswand
- 60: Pumpe
- 70: Erhitzer
- 80: Ventil
- 90: Beschichtungsmediumbehälter
- 100: Beschichtungsanlage

- 1000: Beschichtungskopf
- 1100: Grundmaschine
- 1200: Unterdruckvorrichtung
- 1300: Mediumfilter
- 1400: Mediumbehälter
- 1500: Pumpe
- 1600: Pulsationsdämpfer
- 1700: Ventil
- 1800: Kugelhahn

- B: Beschichtungsmedium
- M: Mediumflussrichtung

- α, alpha: Winkel

- S100: Einbringen eines Rands des Paneels in einen Beschichtungsmediumsstrom über eine Ausnehmung einer Beschichtungsvorrichtung
- S200: Befördern, mittels einer einem Zulauf der Beschichtungsvorrichtung in Mediumflussrichtung vorgeordneten Pumpe, des Beschichtungsmediums zu dem Zulauf der Beschichtungsvorrichtung
- S300: Befördern, mittels einer einem Ablauf der Beschichtungsvorrichtung in Mediumflussrichtung nachgeordneten Unterdruckvorrichtung, eines Beschichtungsmediums innerhalb der Beschichtungsvorrichtung
- S400: Treffen des Beschichtungsmediums im Abscheidesystem von einem mit Unterdruck beaufschlagten Gas

## Patentansprüche

1. Beschichtungsanlage (100) zur Randbeschichtung eines Paneels (2) mit einem Beschichtungsmedium (B), die Anlage (100) aufweisend
ein Mediumsleitungssystem (30) zum Führen eines Beschichtungsmediums (B);
ein an das Mediumsleitungsystem (30) angeschlossenes Pumpsystem zur Beförderung des Beschichtungsmediums (B); und
zumindest eine an das Mediumsleitungsystem (30) angeschlossene Beschichtungsvorrichtung (1), die Beschichtungsvorrichtung (1) aufweisend
zumindest eine Mediumsleitung (3) zum Führen eines Beschichtungsmediums (B), mit einem Zulauf (3a) und einem Ablauf (3b),
wobei die Mediumsleitung (3) eine Ausnehmung (3c) zum Einbringen eines Paneels (2) in einen Beschichtungsmediumsstrom aufweist, und
wobei die Mediumsleitung (3) und die Ausnehmung (3c) derart ausgestaltet sind, dass durch einen Sog in Mediumflussrichtung (M) das Beschichtungsmedium (B) auf den Rand (2a) des Paneels (2) aufbringbar ist;
wobei das Pumpsystem eine dem Ablauf (3b) in Mediumflussrichtung (M) nachgeordnete Unterdruckvorrichtung (40) aufweist,
wobei die Unterdruckvorrichtung (40) ausgestaltet ist, einen Unterdruck an dem Ablauf (3b) zu erzeugen.

2. Beschichtungsanlage (100) nach Anspruch 1,
wobei zudem ein Mediumsleitungquerschnitt des Mediumsleitungsystems (30) ausgestaltet ist, einen Unterdruck an dem Ablauf (3b) zu erzeugen.

3. Beschichtungsanlage (100) nach dem vorgenannten Anspruch,
wobei in Mediumflussrichtung (M) zwischen der Unterdruckvorrichtung (40) und dem Ablauf (3b) ein Abscheidesystem (50) zwischengeschlossen ist,
wobei das Abscheidesystem (50) ausgestaltet ist zum Abschneiden von der Unterdruckvorrichtung (40) zugeführtem Gas von dem Beschichtungsmedium (B),
wobei insbesondere das Abscheidesystem (50) aufweist ein Siebsystem (51) zum trennenden Filtern des Beschichtungsmediums (B) von dem Gas,
wobei insbesondere das Abscheidesystem (50) aufweist einen Deckel (52) zum Zugänglichmachen des Abscheidesystems (50).

4. Beschichtungsanlage (100) nach dem vorgenannten Anspruch,
wobei in Mediumflussrichtung (M) zwischen dem Abscheidesystem (50) und dem Zulauf (3a) eine Pumpe (60) des Pumpsystems zwischengeschlossen ist,
wobei die Pumpe (60) ausgestaltet ist zum dosierbaren Befördern des Beschichtungsmediums (B) bis zu dem Zulauf (3a).

5. Beschichtungsanlage (100) nach dem vorgenannten Anspruch,
wobei die Pumpe (60) eine scherkraftfreie Pumpe (60) ist, vorzugsweise eine Schlauchpumpe,
wobei die bevorzugte Schlauchpumpe einen Schlauch mit chlorsulfoniertem Polyethylen, CSM, aufweist,
wobei insbesondere der Schlauch aus CSM besteht.

6. Beschichtungsanlage (100) nach einem der vorgenannten Ansprüche 4 bis 5,
wobei die Pumpe (60), und insbesondere ein Mediumsleitungquerschnitt des Mediumsleitungsystems (30), ausgestaltet ist, das Beschichtungsmedium (B) derart zu befördern, dass der Zulauf (3a) mit dem Beschichtungsmedium (B) mit einem Zulaufdruck größer/gleich dem Mediumsdruck an der Ausnehmung (3c), bevorzugt mit einem Zulaufdruck größer/gleich 3,5 × 10^3 Pa, besonders bevorzugt mit einem Zulaufdruck von 10^4 Pa bis 2 × 10^4 Pa, speist.

7. Beschichtungsanlage (100) nach mindestens einem der vorgenannten Ansprüche 3 bis 6,
wobei in Mediumflussrichtung (M) zwischen dem Abscheidesystem (50), insbesondere zwischen der Pumpe (60), und dem Zulauf (3a) ein Erhitzer (70) zwischengeschlossen ist,
wobei der Erhitzer (70) ausgestaltet ist zum Erhitzen des Beschichtungsmediums (B) auf eine Temperatur in einem Bereich von 30 °C bis 45 °C.

8. Beschichtungsanlage (100) nach mindestens einem der vorgenannten Ansprüche,
wobei das Paneel (2) ein befördertes Paneel (2) ist.

9. Beschichtungsanlage (100) nach mindestens einem der vorgenannten Ansprüche,
wobei die Mediumsleitung (3) und die Ausnehmung (3c) derart ausgestaltet sind, dass bei einem Mediumsdruck an der Ausnehmung (3c) in einem Bereich von 3,5 × 10^3 Pa bis 5,5 × 10^3 Pa, vorzugsweise bei einem Mediumsdruck von 5 × 10^3 Pa, das Beschichtungsmedium (B) auf den Rand (2a) des Paneels (2) aufbringbar ist.

10. Beschichtungsanlage (100) nach mindestens einem der vorgenannten Ansprüche,
wobei die Ausnehmung (3c) und ein Mediumsleitungquerschnitt ein Aspektverhältnis derart zueinander aufweisen und die Mediumsleitung (3) derart verläuft,
dass durch einen Sog in Mediumflussrichtung (M) das Beschichtungsmedium (B) auf den Rand (2a) des Paneels (2) aufbringbar ist,
insbesondere dass bei einem Mediumsdruck in einem Bereich von 3,5 × 10^3 Pa bis 5,5 × 10^3 Pa, vorzugsweise bei einem Mediumsdruck von 5 × 10^3 Pa, das Beschichtungsmedium (B) auf den Rand (2a) des Paneels (2) aufbringbar ist.

11. Beschichtungsanlage (100) nach mindestens einem der vorgenannten Ansprüche,
wobei die Ausnehmung (3c) an einer Außenbiegung eines bogenförmigen oder abgeknickten Mediumsleitungabschnitts angeordnet ist,
wobei insbesondere der bogenförmige oder abgeknickte Mediumsleitungabschnitt einen spitzen Innenwinkel (Alpha) aufweist,
wobei insbesondere ein Zulaufstück (3A), welches sich von dem Zulauf (3a) bis zu der Ausnehmung (3c) erstreckt, im über den Zulauf (3a) angeschlossenen Zustand der Mediumsleitung (3) sich vertikal erstreckt.

12. Beschichtungsanlage (100) nach mindestens einem der vorgenannten Ansprüche,
wobei die Mediumsleitung (3) U-förmig mit zwei Schenkeln ausgebildet ist,
wobei insbesondere das Zulaufstück (3A) ein erster Schenkel ist und ein sich in Mediumflussrichtung (M) von der Ausnehmung (3c) bis zu dem Auflauf (3b) erstreckendes Ablaufstück (3B) ein zweiter Schenkel ist.

13. Beschichtungsanlage (100) nach mindestens einem der vorgenannten Ansprüche,
wobei ein Randprofil der Ausnehmung (3c) formschlüssig an den Rand (2a) des Paneels (2) angepasst ausgestaltet ist,
wobei insbesondere das Randprofil der Ausnehmung (3c) als Gegenprofil zu einem Profil des Rands (2a) des Paneels (2) angepasst ausgestaltet ist.

14. Beschichtungsanlage (100) nach mindestens einem der vorgenannten Ansprüche,
wobei zwei Mediumsleitungen (3) zum Führen des Beschichtungsmediums vorgesehen sind.

## Claims

1. Coating system (100) for edge coating a panel (2) with a coating medium (B), wherein the system (100) comprises:
a medium line system (30) for guiding a coating medium (B);
a pump system connected to the medium line system (30) for conveying the coating medium (B); and
at least one coating device (1) connected to the medium line system (30), wherein the coating device (1) comprises:
at least one medium line (3) for guiding a coating medium (B), comprising an inlet (3a) and an outlet (3b),
wherein the medium line (3) comprises a recess (3c) for introducing a panel (2) into a coating medium stream, and
wherein the medium line (3) and the recess (3c) are designed in such a way that the coating medium (B) can be applied onto the edge (2a) of the panel (2) by means of suction in the medium flow direction (M),
wherein the pump system comprises a vacuum device (40) arranged downstream of the outlet (31) in the medium flow direction (M),
wherein the vacuum device (40) is configured to generate a negative pressure at the outlet (3b).

2. Coating system (100) according to claim 1,
wherein a medium line cross-section of the medium line system (30) is also configured to generate a negative pressure at the outlet (3b).

3. Coating system (100) according to the preceding claim, wherein a separator system (50) is interconnected in the medium flow direction (M) between the vacuum device (40) and the outlet (3b),
wherein the separator system (50) is configured to separate gas supplied from the vacuum device (40) from the coating medium (B),
wherein in particular the separator system (50) comprises a screen system (51) for separatingly filtering the coating medium (B) from the gas,
wherein in particular the separator system (50) comprises a lid (52) for making the separator system (50) accessible.

4. Coating system (100) according to the preceding claim,
wherein a pump (60) of the pump system is interconnected in the medium flow direction (M) between the separator system (50) and the inlet (3a),
wherein the pump (60) is configured for meterable conveyance of the coating medium (B) up to the inlet (3a).

5. Coating system (100) according to the preceding claim,
wherein the pump (60) is a shear force-free pump (60), preferably a peristaltic pump,
wherein the preferred peristaltic pump comprises a hose comprising chlorosulfonated polyethylene, CSM,
wherein in particular the hose consists of CSM.

6. Coating system (100) according to any one of the preceding claims 4 to 5,
wherein the pump (60), and in particular a medium line cross-section of the medium line system (30), is configured to convey the coating medium (B) in such a way that the inlet (3a) is fed with the coating medium (B) with a supply pressure greater than or equal to the medium pressure at the recess (3c), preferably with a supply pressure greater than or equal to 3.5×10³ Pa, particularly preferably with a supply pressure of 10⁴ Pa to 2×10⁴ Pa.

7. Coating system (100) according to at least one of the preceding claims 3 to 6,
wherein a heater (70) is interconnected in the medium flow direction (M) between the separator system (50), in particular between the pump (60), and the inlet (3a),
wherein the heater (70) is configured for heating the coating medium (B) to a temperature in a range from 30°C to 45°C.

8. Coating system (100) according to at least one of the preceding claims,
wherein the panel (2) is a conveyed panel (2).

9. Coating system (100) according to at least one of the preceding claims,
wherein the medium line (3) and the recess (3c) are configured in such a way that the coating medium (B) can be applied to the edge (2a) of the panel (2) at a medium pressure at the recess (3c) in a range from 3.5×10³ Pa to 5.5×10³ Pa, preferably at a medium pressure of 5×10³ Pa.

10. Coating system (100) according to at least one of the preceding claims,
wherein the recess (3c) and a medium line cross-section have an aspect ratio relative to one another and the medium line (3) extends in such a way
that the coating medium (B) can be applied onto the edge (2a) of the panel (2) by means of suction in the medium flow direction (M),
in particular that the coating medium (B) can be applied onto the edge (2a) of the panel (2) at a medium pressure in a range from 3.5×10³ Pa to 5.5×10³ Pa, preferably at a medium pressure of 5×10³ Pa.

11. Coating system (100) according to at least one of the preceding claims,
wherein the recess (3c) is arranged at an outer bend of an arc-shaped or bent medium line section,
wherein in particular the arc-shaped or bent medium line section has an acute inner angle (alpha),
wherein in particular an inlet piece (3A), which extends from the inlet (3a) to the recess (3c), extends vertically in the state in which the medium line (3) is connected via the inlet (3a).

12. Coating system (100) according to at least one of the preceding claims,
wherein the medium line (3) is U-shaped with two legs,
wherein in particular the inlet piece (3A) is a first leg and an outlet piece (3B) extending in the medium flow direction (M) from the recess (3c) to the outlet (3b) is a second leg.

13. Coating system (100) according to at least one of the preceding claims,
wherein an edge profile of the recess (3c) is configured to be adapted form-fittingly to the edge (2a) of the panel (2), and
wherein in particular the edge profile of the recess (3c) is configured as a counter profile to a profile of the edge (2a) of the panel (2).

14. Coating system (100) according to at least one of the preceding claims,
wherein two medium lines (3) are provided for guiding the coating medium.

## Revendications

1. Installation de revêtement (100) destinée au revêtement des bords d'un panneau (2) avec un produit de revêtement (B), l'installation (100) présentant
un système de conduites pour le produit (30) permettant le guidage d'un produit de revêtement (B) ;
un système de pompe raccordé au système de conduites pour le produit (30) permettant le transport du produit de revêtement (B) ; et
au moins un dispositif de revêtement (1) raccordé au système de conduites pour le produit (30), le dispositif de revêtement (1) présentant
au moins une conduite pour le produit (3) permettant de guider un produit de revêtement (B) avec une amenée (3a) et une évacuation (3b),
dans laquelle la conduite pour le produit (3) présente une cavité (3c) pour la mise en place d'un panneau (2) dans un écoulement de produit de revêtement, et
dans laquelle la conduite pour le produit (3) et la cavité (3c) sont conçues de telle manière que le produit de revêtement (B) puisse être rapporté sur le bord (2a) du panneau (2) par une aspiration dans la direction d'écoulement du produit (M) ;
dans laquelle le système de pompe présente un dispositif de dépression (40) disposé après l'évacuation dans la direction d'écoulement du produit (M),
dans laquelle le dispositif de dépression (40) est conçu pour créer une dépression au niveau de l'évacuation (3b).

2. Installation de revêtement (100) selon la revendication 1,
dans laquelle, en outre, une section transversale de conduite pour le produit du système de conduites pour le produit (30) est conçue pour créer une dépression au niveau de l'évacuation (3b).

3. Installation de revêtement (100) selon la revendication précitée,
dans laquelle un système de séparation (50) est interposé dans la direction d'écoulement du produit (M) entre le dispositif de dépression (40) et l'évacuation (3b),
dans laquelle le système de séparation (50) est conçu pour la séparation du gaz amené par le dispositif de dépression (40) du produit de revêtement (B),
dans laquelle, en particulier, le système de séparation (50) présente un système de tamis (51) pour la filtration de séparation du produit de revêtement (B) et du gaz,
dans laquelle, en particulier, le système de séparation (50) présente un couvercle (52) permettant de rendre le système de séparation (50) accessible.

4. Installation de revêtement (100) selon la revendication précitée,
dans laquelle une pompe (60) du système de pompe est interposée dans la direction d'écoulement du produit (M) entre le système de séparation (50) et l'amenée (3a),
dans laquelle la pompe (60) est conçue pour le transport dosable du produit de revêtement (B) jusqu'à l'amenée (3a).

5. Installation de revêtement (100) selon la revendication précitée,
dans laquelle la pompe (60) est une pompe sans cisaillement (60), de préférence une pompe péristaltique,
dans laquelle la pompe péristaltique préférée présente un tuyau en polyéthylène chlorosulfoné, CSM,
dans laquelle, en particulier, le tuyau est constitué de CSM.

6. Installation de revêtement (100) selon l'une des revendications précitées 4 à 5,
dans laquelle la pompe (60), et en particulier une section transversale de conduite pour le produit du système de conduites pour le produit (30) est conçue pour transporter le produit de revêtement (B) de telle manière que l'amenée (3a) alimente le produit de revêtement (B) avec une pression d'amenée supérieure/égale à la pression du produit au niveau de la cavité (3c), de préférence avec une pression d'amenée supérieure/égale à 3,5 × 10³ Pa, de manière particulière préférée avec une pression d'amenée de 10⁴ Pa à 2 × 10⁴ Pa.

7. Installation de revêtement (100) selon au moins l'une des revendications précitées 3 à 6,
dans laquelle un réchauffeur (70) est interposé dans la direction d'écoulement du produit (M) entre le système de séparation (50), notamment entre la pompe (60), et l'amenée (3a),
dans laquelle le réchauffeur (70) est conçu pour le réchauffement du produit de revêtement (B) jusqu'à une température dans une plage de 30 °C à 45 °C.

8. Installation de revêtement (100) selon au moins l'une des revendications précitées,
dans laquelle le panneau (2) est un panneau (2) transporté.

9. Installation de revêtement (100) selon au moins l'une des revendications précitées,
dans laquelle la conduite pour le produit (3) et la cavité (3c) sont conçues de telle manière que, pour une pression du produit au niveau de la cavité (3c) dans une plage de 3,5 × 10³ Pa à 5,5 × 10³ Pa, de préférence, pour une pression du produit de 5 × 10³ Pa, le produit de revêtement (B) peut être rapporté sur le bord (2a) du panneau (2).

10. Installation de revêtement (100) selon au moins l'une des revendications précitées,
dans laquelle la cavité (3c) et une section transversale de conduite pour le produit présentent un rapport d'aspect entre elles et la conduite pour le produit (3) s'étend de telle manière,
que le produit de revêtement (B) peut être rapporté sur le bord (2a) du panneau (2) par une aspiration dans la direction d'écoulement du produit (M),
en particulier, que pour une pression du produit dans une plage de 3,5 × 10³ Pa à 5,5 × 10³ Pa, de préférence pour une pression du produit de 5 × 10³ Pa, le produit de revêtement peut être rapporté sur le bord (2a) du panneau (2).

11. Installation de revêtement (100) selon au moins l'une des revendications précitées,
dans laquelle la cavité (3c) est disposée au niveau d'une inclinaison vers l'extérieur d'un segment de conduite pour le produit en forme de courbe ou pliée,
dans laquelle, en particulier, le segment de conduite pour le produit en forme de courbe ou plié présente un angle intérieur aigu (alpha),
dans laquelle, en particulier, une pièce d'amenée (3A), laquelle s'étend de l'amenée (3a) jusqu'à la cavité (3c), s'étend verticalement dans l'état raccordé de la conduite pour le produit (3) par le biais de l'amenée (3a).

12. Installation de revêtement (100) selon au moins l'une des revendications précitées,
dans laquelle la conduite pour le produit (3) est conçue sous forme de U avec deux jambes,
dans laquelle, en particulier, la pièce d'amenée (3A) est une première jambe et une pièce d'évacuation (3B) s'étendant dans la direction d'écoulement du produit (M) de la cavité (3c) jusqu'à l'évacuation (3b) est une deuxième jambe.

13. Installation de revêtement (100) selon au moins l'une des revendications précitées,
dans laquelle un profil du bord de la cavité (3c) est conçu adapté par complémentarité des formes au bord (2a) du panneau (2),
dans laquelle, en particulier, le profil de bord de la cavité (3a) est conçu adapté sous forme de profil complémentaire à un profil du bord (2a) du panneau (2).

14. Installation de revêtement (100) selon au moins l'une des revendications précitées,
dans laquelle deux conduites pour le produit (3) sont prévues pour le guidage du produit de revêtement.
